# EUROPÄISCHE PATENTSCHRIFT

(11) **EP 0 859 076 B1**
(45) Veröffentlichungstag und Bekanntmachung des Hinweises auf die Patenterteilung: **28.08.2002**
(21) Anmeldenummer: 98102048.0
(22) Anmeldetag: 06.02.1998
(51) Int. Cl.: D04H 1/46

(54) **Vorrichtung zum hydrodynamischen Verschlingen der Fasern einer Faserbahn**
Apparatus for hydroentangling the fibres of a fibre web
Dispositif d'hydro-enchevêtrement de fibres d'une nappe fibreuse

(30) Priorität: 12.02.1997 DE 19705292; 20.02.1997 DE 19706610
(43) Veröffentlichungstag der Anmeldung: 19.08.1998
(73) Patentinhaber: Fleissner GmbH & Co. Maschinenfabrik, 63328 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- FR-A- 2 601 970
- FR-A- 2 730 246
- GB-A- 2 300 429
- FLEISSNER VON A: "ALLES AUS EINER HAND" AVR ALLGEMEINER VLIESSTOFF REPORT,DE,DPW VERLAGSGESELLSCHAFT MBH., HEUSENSTAMM, Bd. 24, Nr. 3, 1. Januar 1996 (1996-01-01), Seiten 17-18,20, XP000636527 ISSN: 0170-4060

## Beschreibung

Die Erfindung bezieht sich auf eine Vorrichtung zum hydrodynamischen Verschlingen zum vorzugsweise bindemittelfreien Verfestigen der Fasern einer Faserbahn aus natürlichen und/oder künstlichen Fasern jeglicher Art, bestehend
a) aus einem die Faserbahn unterstützenden ersten Endlosband, das zwischen mindesten zwei Walzen gespannt geführt und umgelenkt ist, und
b) einer zugeordneten Vernadelungstrommel, der über die Arbeitsbreite zumindest ein Düsenbalken achsparallel zugeordnet ist, und
c) zumindest einem weiteren Düsenbalken, dessen Wasserstrahlen gegen die Rückseite eines Endlosbandes und durch das Endlosband gegen die Faserbahn zumindest zum Netzen desselben gerichtet sind.

Eine Vorrichtung dieser Art ist durch die WO 96/23921 bekannt geworden. Sie hat den Vorteil, daß das auf einem Endlosband zur Wasservernadelung ankommende voluminöse Vlies zwischen der Vernadelungstrommel und dem Band verdichtet und gleichzeitig von einem ersten Wasservorhang aus dem Düsenbalken genetzt wird, dessen Wasserstrahlen zunächst das Endlosband und dann die Faserbahn und letztlich die Vernadelungstrommel durchströmen. Nachteilig ist jedoch die nicht gleichbleibende Verdichtung der Faserbahn beim Kontakt mit der Vernadelungstrommel, weil die kreisförmige Umfangsfläche der Vernadelungstrommel, die mit der einen Seite der Faserbahn in Berührung kommt, größer ist als die entsprechende Projektionslänge des Endlosbandes auf der anderen Seite der Faserbahn. Dadurch entsteht beim Verdichten der Faserbahn an der Trommel eine Scherbeanspruchung zwischen den beiden Oberflächen der Faserbahn, was sich insbesondere bei dickeren Vliesen negativ in der Vlieszusammensetzung auswirkt.

Eine weitere Vorrichtung dieser Art ist in der älteren Patentanmeldung 196 27 256.4 offenbart. Danach ist
d) dem ersten Endlosband ein zweites ebenfalls zwischen mindesten zwei Walzen gespannt geführtes Endlosband gegenläufig zugeordnet, dessen dem Arbeitstrum des ersten Endlosbandes gegenüber liegendes Arbeitstrum in der gleichen Richtung angetrieben umläuft wie das des ersten Endlosbandes,
e) die beiden Arbeitstrums der beiden Endlosbänder sind in ihrer Längserstreckung konisch aufeinander zu gerichtet, so daß die auf dem Arbeitstrum des ersten Endlosbandes liegende Faserbahn zwischen den vorlaufenden Endlosbändern zunehmend verdichtet wird.
Auch dort ist ein Düsenbalken zur Netzung der Faserbahn gegen das Endlosband gerichtet, wodurch die zwischen den beiden Endlosbändern verdichtete Faserbahn vor dem Vernadeln auf der Übernahmetrommel zunächst genetzt wird.

Die Vorrichtung nach der älteren Patentanmeldung hat den Vorteil, daß die voluminös vorlaufende Faserbahn zwischen den beiden Endlosbändern langsam zunehmend und mit gleichmäßigem Druck von oben und unten ohne Scherbeanspruchung verdichtet wird und erst dann, wenn sie zwischen den beiden Endlosbändern fest gehalten ist, genetzt wird.

Ausgehend von der Vorrichtung nach der WO-OS liegt der Erfindung die Aufgabe zugrunde, eine erste Vernadelungseinheit zu finden, bei der nicht nur die Vorteile der Vorrichtung nach der älteren Patentanmeldung beibehalten werden, sondern noch eine stärkere Verdichtung des Vlieses vor dem ersten Netzen der Faserbahn möglich ist. Eine stärkere Verdichtung oder richtiger, ein besserer Halt der Fasern der Faserbahn beim Netzen würde z. B. ein Verschwimmen von Einzelfasern verhindern und letztlich zu einem besseren Vliesprodukt führen.

Zur Lösung der gestellten Aufgabe sieht die Erfindung vor, daß
d) dem ersten Endlosband ein zweites ebenfalls zwischen mindesten zwei Walzen gespannt geführtes Endlosband gegenläufig zugeordnet ist, dessen dem Arbeitstrum des ersten Endlosbandes gegenüber liegendes Arbeitstrum in der gleichen Richtung angetrieben umläuft wie das des ersten Endlosbandes,
e) die beiden Arbeitstrums der beiden Endlosbänder in ihrer Längserstreckung konisch aufeinander zu gerichtet sind, so daß die auf dem Arbeitstrum des ersten Endlosbandes liegende Faserbahn zwischen den vorlaufenden Endlosbändern zunehmend verdichtet wird,
f) das zweite Endlosband von zwei Walzen gegen eine Umlenkwalze des ersten Endlosbandes zur stärkeren Umschlingung der Umlenkwalze von beiden Endlosbändern gedrückt ist und
g) zwischen diesen beiden Walzen der Düsenbalken zur Netzung der Faserbahn gegen die zwischen den beiden Endlosbändern verdichtet gehaltene Faserbahn gerichtet ist.

Mit dieser Vorrichtung werden also die erwähnten vorteilhaften Merkmale der Vorrichtung der älteren Patentanmeldung weiterverfolgt und dadurch ergänzt, daß die zwischen den beiden Endlosbändern gepreßt gehaltene Faserbahn beim Netzen durch zwei Walzen fest gegen die Umlenkwalze eines der beiden Endlosbänder gedrückt wird. Dies heißt, daß in unterschiedlichen Ausführungsbeispielen eine Walze des ersten oder des zweiten Endlosbandes die Umlenkwalze sein kann.

Die beiden Walzen, die die beiden Endlosbändcr gegen die Umlenkwalze drücken und zwischen denen der Benetzungsbalken angeordnet ist, sollten dicht beieinander angeordnet und direkt der Umlenkwalze zugeordnet sein. Auf diese Weise ist der Anpreßdruck der Endlosbänder an die Umlenkwalze am stärksten.

Es sind unter Beibehaltung dieses Prinzips nun unterschiedliche Ausführungsbeispiele denkbar. So kann die Umlenkwalze gleichzeitig die Vernadelungstrommel oder eine der beiden Anpreßwalzen kann eine Übernahmetrommel sein, die dann auch gleich als eine Vernadelungstrommel ausgebildet sein kann. Im einzelnen wird dazu auf die Figurenbeschreibung verwiesen.

Eine Vorrichtung der erfindungsgemäßen Art ist in der Zeichnung beispielhaft dargestellt. Es zeigt:
- Fig. 1: in der Seitenansicht aus einer größeren Anlage eine erste Vernadelungseinrichtung, bei der eine Umlenkwalze des ersten Endlosbandes als Benetzungstrommel und gleichzeitig als Vernadelungstrommel ausgebildet ist.
- Fig. 2: die Anlage nach Fig. 1, bei der die Umlenkwalze des ersten Endlosbandes nur für die Benetzung der Faserbahn genutzt ist, während die Vernadelung auf einer folgenden, als Übernahmewalze ausgebildete Umlenkwalze des zweiten Endlosbandes durchgeführt ist, und
- Fig. 3: die Anlage nach Fig. 1, bei der jedoch sowohl die Benetzung als auch die Vernadelung auf der Übernahmewalze des zweiten Endlosbandes durchgeführt ist.

In einem Rahmengestell 1 ist eine Wasservernadelungseinheit mit nur einer Vernadelungstrommel 2 dargestellt. Diese Einheit ist normalerweise die erste Einheit einer größeren Wasservernadelungsanlage, bei der sich also mehrere weitere Vernadelungstrommeln, die mäanderförmig umschlungen sind und womit dann die Faserbahn beidseitig bearbeitet wird, sich anschließen können.

Grundsätzlich besteht diese Einheit aus einem ersten Endlosband 3, das über mehrere in einem Haltegestell 4 drehbar angeordnete Walzen 2, 5 umgel- nkt und gespannt gehalten ist. Auf dieses Endlosband läuft in Richtung des Pfeiles 6 eine zu vernadelnde zunächst voluminösere Faserbahn 7. Es kann auch eine Faserbahn sein, die zunächst keine Festigkeit hat und somit von einer nicht dargestellten Krempel direkt auf das Endlosband 3 abgelegt wird. Die Walze 2 ist in diesem Ausführungsbeispiel als die Vernadelungstrommel ausgebildet. Dies bedeutet, daß sie im Durchmesser größer und als durchlässige Trommel ausgebildet ist, die zumindest an den Wasserauftreffstellen unter Saugzug (Pfeile 8 ) gesetzt ist.

Dem ersten Endlosband 3 ist ein zweites Endlosband 9 gegenläufig derart zugeordnet, daß das Arbeitstrum 3' des ersten Endlosbandes 3 dem Arbeitstrum 9' des zweiten Endlosbandes gegenüberliegt, dort die Trums 3', 9' in der gleichen Richtung umlaufen und in diesem Bereich konisch aufeinander zu laufen. Dies ist wiederum durch mehrere Walzen 10 - 12 des Endlosbandes 9 bewirkt, die an dem am Rahmengestell 1 befestigten Haltegestell 13 drehbar gelagert sind.

Zwei der Walzen des zweiten Endlosbandes 9, nämlich die Walzen 11 und 12, sind der Umlenkwalze 2 des ersten Endlosbandes 3, die als Vernadelungstrommel ausgebildet ist, unmittelbar zugeordnet. Dies heißt, daß die Walzen 11 und 12 das gespannt geführte Endlosband 9 gegen das Endlosband 3 und dann gegen die Umlenkwalze 2 pressen. Dazu sind sie dicht beieinander angeordnet und lassen zwischen sich nur soviel Platz, daß der Düsenbalken 14 bis zum Endlosband 9 vorgeschoben werden kann. Auf diese Weise ist die gelieferte und von dem Trum 3' des Endlosbandes 3 vorgetragene Faserbahn nicht nur zwischen den Endlosbänder 3 und 9 langsam verdichtet, sondern an der Umlenkwalze 2 gepreßt. in diesem Zustand wird die Faserbahn 7 mittels des Wasserbalkens 14 genäßt und kann dann weiter vernadelt werden.

Im Ausführungsbeispiel nach Fig. 1 erfolgt dies gleich auf dieser Umlenkwalze 2, indem das Endlosband 9 mittels der Walze 12 nach oben abgeführt wird, somit die Oberseite der Faserbahn 7 von dem Endlosband 9 befreit ist. Der Umlenkwalze 2 sind dann im Ablaufbereich der Trommel zwei Vernadelungsdüsenbalken 15, 16 achsparallel zugeordnet, die für eine erste Verflechtung der Fasern sorgen. Unterstützt von dem Endlosband 3 wird dann die Faserbahn weiterhin transportiert und an das weitere Behandlungsorgan 17 weitergegeben und damit vom Endlosband 3 gelöst.

Das gleiche Prinzip ist beibehalten, wenn in dem Ausführungsbeispiel nach Fig. 2 die Walze 12 des zweiten Endlosbandes 9 als Übernahmewalze 12' und gleichzeitig als Vernadelungstrommel ausgebildet ist. Demgemäß sind hier Düsenbalken 15' und 16' der hier größer und durchlässig ausgebildeten Übernahmewalze 12' des Endlosbandes 9 zugeordnet. in diesem Ausführungsbeispiel wird die Benetzung mittels des Balkens 14 und die erste Vernadelung mittels der Düsenbalken 15', 16' auf unterschiedlichen Flächen der Faserbahn durchgeführt.

Es ist auch noch ein weiteres Beispiel gemäß Fig. 3 denkbar, bei dem das erste, die Faserbahn 7 tragende Endlosband 3 durch zwei dicht beieinander, jedoch mit Abstand zur Aufnahme des Balkens 14' angeordnete Walzen 11" und 12" zunächst das erste Endlosband 3, dann die Faserbahn 7 und dann das zweite Endlosband 9 an die Umlenkwalze 2' des zweiten Endlosbandes 9 drücken, wobei die Umlenkwalze 2' auch hier wie im Ausführungsbeispiel nach Fig. 2 die Umlenkwalze 12' wiederum als Vernadelungstrommel ausgebildet ist, weswegen die Düsenbalken 15' und 16' dieser Trommel zugeordnet sind. In diesem Ausführungsbeispiel wird die Benetzung mittels des Balkens 14' und die erste Vernadelung mittels der Düsenbalken 15', 16' auf der gleichen Fläche der Faserbahn 7, ähnlich wie im Beispiel nach Fig. 1 durchgeführt.

## Patentansprüche

1. Vorrichtung zum hydrodynamischen Verschlingen zum vorzugsweise bindemittelfreien Verfestigen der Fasern einer Faserbahn aus natürlichen und/oder künstlichen Fasern jeglicher Art, bestehend
a) aus einem die Faserbahn unterstützenden ersten Endlosband, das zwischen mindesten zwei Walzen gespannt geführt und umgelenkt ist, und
b) einer zugeordneten Vernadelungstrommel, der über die Arbeitsbreite zumindest ein Düsenbalken achsparallel zugeordnet ist, und
c) zumindest einem weiteren Düsenbalken, dessen Wasserstrahlen gegen die Rückseite eines Endlosbandes und durch das Endlosband gegen die Faserbahn zumindest zum Netzen desselben gerichtet sind,
**dadurch gekennzeichnet, daß**
d) dem ersten Endlosband (3) ein zweites ebenfalls zwischen mindesten zwei Walzen gespannt geführtes Endlosband (9) gegenläufig zugeordnet ist, dessen dem Arbeitstrum (3') des ersten Endlosbandes (3) gegenüber liegendes Arbeitstrum (9') in der gleichen Richtung angetrieben umläuft wie das des ersten Endlosbandes (3),
e) die beiden Arbeitstrums (3', 9') der beiden Endlosbänder (3, 9) in ihrer Längserstreckung konisch aufeinander zu gerichtet sind, so daß die auf dem Arbeitstrum (3') des ersten Endlosbandes (3) liegende Faserbahn (7) zwischen den vorlaufenden Endlosbändern (3, 9) zunehmend verdichtet wird,
f) das zweite Endlosband (9) von zwei Walzen (11, 12;11 12') gegen eine Umlenkwalze (2) des ersten Endlosbandes (3) zur stärkeren Umschlingung der Umlenkwalze (2) von beiden Endlosbändern (3, 9) gedrückt ist und
g) zwischen diesen beiden Walzen (11,12; 11, 12') der Düsenbalken (14) zur Netzung der Faserbahn (7) gegen die zwischen den beiden Endlosbändern (3, 9) verdichtet gehaltene Faserbahn (7) gerichtet ist.

2. Vorrichtung zum hydrodynamischen Verschlingen zum vorzugsweise bindemittelfreien Verfestigen der Fasern einer Faserbahn aus natürlichen und/oder künstlichen Fasern jeglicher Art, bestehend
a) aus einem die Faserbahn unterstützenden ersten Endlosband, das zwischen mindesten zwei Walzen gespannt geführt und umgelenkt ist, und
b) einer zugeordneten Vernadelungstrommel, der über die Arbeitsbreite zumindest ein Düsenbalken achsparallel zugeordnet ist, und
c) zumindest einem weiteren Düsenbalken, dessen Wasserstrahlen gegen die Rückseite eines Endlosbandes und durch das Endlosband gegen die Faserbahn zumindest zum Netzen desselben gerichtet sind,
**dadurch gekennzeichnet, daß**
d) dem ersten Endlosband (3) ein zweites ebenfalls zwischen mindesten zwei Walzen gespannt geführtes Endlosband (9) gegenläufig zugeordnet ist, dessen dem Arbeitstrum (3') des ersten Endlosbandes (3) gegenüber liegendes Arbeitstrum (9') in der gleichen Richtung angetrieben umläuft wie das des ersten Endlosbandes (3),
e) die beiden Arbeitstrums (3', 9') der beiden Endlosbänder (3, 9) in ihrer Längserstreckung konisch aufeinander zu gerichtet sind, so daß die auf dem Arbeitstrum (3') des ersten Endlosbandes (3) liegende Faserbahn (7) zwischen den vorlaufenden Endlosbändern (3, 9) zunehmend verdichtet wird,
f) das erste Endlosband (3) von zwei Walzen (11", 12'') gegen eine Umlenkwalze (2') des zweiten Endlosbandes (9) zur stärkeren Umschlingung der Umlenkwalze (2') von beiden Endlosbändern (3, 9) gedrückt ist und
g) zwischen diesen beiden Walzen (11", 12") der Düsenbalken (14') zur Netzung der Faserbahn (7) gegen die zwischen den beiden Endlosbändern (3, 9) verdichtet gehaltene Faserbahn (7) gerichtet ist.

3. Vorrichtung nach Anspruch 1 oder 2, **dadurch gekennzeichnet, daß** die beiden Walzen (11, 12; 11, 12'; 11" 12") unter Berücksichtigung des notwendigen Platzes für den Düsenbalken (14, 14') dicht beieinander angeordnet und direkt der Umlenkwalze (2, 2') des ersten oder zweiten Endlosbandes (3, 9) zugeordnet sind.

4. Vorrichtung nach Anspruch 1, 2 oder 3, **dadurch gekennzeichnet, daß** die Umlenkwalze (2, 2',12') als Vernadelungstrommel ausgebildet ist.

5. Vorrichtung nach Anspruch 4, **dadurch gekennzeichnet, daß** die Umlenkwalze (2, 2', 12') als flüssigkeitsdurchlässige Siebtrommel mit größerem Durchmesser als die Walzen (5, 10 - 12) ausgebildet ist.

6. Vorrichtung nach Anspruch 4 oder 5, **dadurch gekennzeichnet, daß** dem ablaufenden Umfangsbereich der Umlenkwalze (2, 12', 2'), die weiterhin entweder von dem ersten oder zweiten Endlosband (3, 9) umschlungen ist, zumindest ein Düsenbalken (15, 16; 15' 16') zur Wasservernadelung zugeordnet ist.

7. Vorrichtung nach Anspruch 6, **dadurch gekennzeichnet, daß** die weiterhin von dem zweiten Endlosband (9) umschlungene Umlenkwalze (12', 2') als Faserbahn-Übernahmewalze ausgebildet ist.

8. Vorrichtung nach Anspruch 6, **dadurch gekennzeichnet, daß** die zweite der beiden der Umlenkwalze (2) zugeordneten Walzen (12') als Faserbahn-Übernahmewalze ausgebildet ist.

9. Vorrichtung nach Anspruch 7 oder 8, **dadurch gekennzeichnet, daß** die Übernahmewalze (12', 2') als Vernadelungstrommel, also als flüssigkeitsdurchlässige Siebtrommel mit größerem Durchmesser als die Walzen (5, 10), ausgebildet ist und der weiterhin von dem zweiten Endlosband (9) umschlungenen Übernahmewalze (12', 2') zumindest ein Düsenbalken (15', 16') zur Wasservernadelung zugeordnet ist.

## Claims

1. Hydrodynamically entangling apparatus for strengthening, preferably without bonding agents, the fibres of a fibrous web formed from natural and/or artificial fibres of any type, said apparatus comprising
a) a first endless belt, which supports the fibrous web and is guided and deflected in a tensioned manner between at least two rollers, and
b) an associated needling drum, at least one nozzle bar being associated with said drum in an axis-parallel manner over the working width, and
c) at least one additional nozzle bar, the water jets of which are directed against the rear surface of an endless belt and through the endless belt towards the fibrous web, at least for wetting said belt,
**characterised in that**
d) a second endless belt (9), which is also guided in a tensioned manner between at least two rollers, is associated with the first endless belt (3) travelling in the opposite direction, the working portion (9') of said second belt situated opposite the working portion (3') of the first endless belt (3) rotating in a driven manner in the same direction as the working portion of the first endless belt (3),
e) the two working portions (3', 9') of the two endless belts (3, 9) are orientated converging towards each other, when viewed with respect to their longitudinal extension, so that the fibrous web (7), lying on the working portion (3') of the first endless belt (3), becomes increasingly compressed between the advancing endless belts (3, 9),
f) the second endless belt (9) is pressed by two rollers (11, 12; 11', 12') against a guide roller (2) of the first endless belt (3) for both endless belts (3, 9) to be looped more intensively around the guide roller (2), and
g) the nozzle bar (14) between these two rollers (11, 12; 11', 12'), for wetting the fibrous web (7), is directed towards the fibrous web (7), which is retained in a compressed manner between the two endless belts (3, 9).

2. Hydrodynamically entangling apparatus for strengthening, preferably without bonding agents, the fibres of a fibrous web formed from natural and/or artificial fibres of any type, said apparatus comprising
a) a first endless belt, which supports the fibrous web and is guided and deflected in a tensioned manner between at least two rollers, and
b) an associated needling drum, at least one nozzle bar being associated with said drum in an axis-parallel manner over the working width, and
c) at least one additional nozzle bar, the water jets of which are directed against the rear surface of an endless belt and through the endless belt towards the fibrous web, at least for wetting said belt,
**characterised in that**
d) a second endless belt (9), which is also guided in a tensioned manner between at least two rollers, is associated with the first endless belt (3) travelling in the opposite direction, the working portion (9') of said second belt situated opposite the working portion (3') of the first endless belt (3) rotating in a driven manner in the same direction as the working portion of the first endless belt (3),
e) the two working portions (3', 9') of the two endless belts (3, 9) are orientated converging towards each other, when viewed with respect to their longitudinal extension, so that the fibrous web (7), lying on the working portion (3') of the first endless belt (3), becomes increasingly compressed between the advancing endless belts (3, 9),
f) the first endless belt (3) is pressed by two rollers (11", 12") against a guide roller (2') of the second endless belt (9) for both endless belts (3, 9) to be looped more intensively around the guide roller (2'), and
g) the nozzle bar (14') between these two rollers (11", 12"), for wetting the fibrous web (7), is directed towards the fibrous web (7), which is retained in a compressed manner between the two endless belts (3, 9).

3. Apparatus according to claim 1 or 2, **characterised in that** the two rollers (11, 12; 11', 12'; 11", 12") are disposed close to each other, having consideration for the space required for the nozzle bar (14, 14'), and are directly associated with the guide roller (2, 2') of the first or second endless belt (3, 9).

4. Apparatus according to claim 1, 2 or 3, **characterised in that** the guide roller (2, 2', 12') is in the form of a needling drum.

5. Apparatus according to claim 4, **characterised in that** the guide roller (2, 2', 12') is in the form of a fluid-permeable perforated drum with a diameter greater than that of the rollers (5, 10 - 12).

6. Apparatus according to claim 4 or 5, **characterised in that** at least one nozzle bar (15, 16; 15', 16') is associated with the trailing circumferential region of the guide roller (2, 12', 2'), which also has the first or second endless belt (3, 9) looped therearound, for hydraulic needling purposes.

7. Apparatus according to claim 6, **characterised in that** the guide roller (12', 2'), which also has the second endless belt (9) looped therearound, is in the form of a fibrous web transfer roller.

8. Apparatus according to claim 6, **characterised in that** the second of the two rollers (12'), which are associated with the guide roller (2), is in the form of a fibrous web transfer roller.

9. Apparatus according to claim 7 or 8, **characterised in that** the transfer roller (12', 2') is in the form of a needling drum, that is to say a fluid-permeable perforated drum with a diameter greater than that of the rollers (5, 10), and at least one nozzle bar (15', 16') is associated with the transfer roller (12', 2'), which also has the second endless belt (9) looped therearound, for hydraulic needling purposes.

## Revendications

1. Dispositif d'enchevêtrement hydrodynamique destiné à consolider de préférence sans liants les fibres d'une nappe constituées de fibres naturelles et/ou synthétiques très diversifiées, et comprenant
a) une première boucle continue soutenant la nappe fibreuse, tendue et déviée entre au moins deux tambours,
b) un tambour d'aiguilletage raccordé sur toute la largeur de travail à au moins une barre d'injection, parallèlement à l'axe et
c) au moins une seconde barre d'injection dont les jets d'eau ont été orientés vers la face arrière d'une boucle continue et, via la boucle continue, vers la nappe fibreuse, au moins en vue de la réticulation de ladite nappe,
et **caractérisé en ce que**
d) une seconde boucle continue (9) tendue elle aussi entre au moins deux tambours a été raccordée en sens contraire à la première boucle continue (3), le brin de travail (9') opposé au brin de travail (3') de la première boucle continue (3) circulant dans la même direction que le brin de travail de la première boucle continue (3),
e) les projections longitudinales des deux brins de travail (3', 9') des deux boucles continues (3, 9) sont orientées l'une vers l'autre, de manière à former un cône et de telle sorte que la nappe fibreuse (7) reposant sur le brin de travail (3') de la première boucle continue (3) soit de plus en plus comprimée entre les boucles continues avançant vers l'avant,
f) la seconde boucle continue (9) est comprimée par deux tambours (11, 12 ;11 12') contre un tambour de déviation (2) de la première boucle continue (3) afin de mieux enchevêtrer les deux boucles continues (3, 9) et
g) la barre d'injection (14) est dirigée entre ces deux tambours (11,12 ; 11, 12') vers la nappe fibreuse (7) comprimée par les deux boucles continues (3,9), afin de réticuler ladite nappe (7).

2. Dispositif d'enchevêtrement hydrodynamique destiné à consolider de préférence sans liants les fibres d'une nappe constituée de fibres naturelles et/ou de fibres synthétiques très diversifiées, et comprenant
a) une première boucle continue soutenant la nappe fibreuse, tendue et déviée entre au moins deux tambours et
b) un tambour d'aiguilletage relié sur toute la largeur de travail à au moins une barre d'injection, parallèlement à l'axe, et
c) au moins une seconde barre d'injection dont les jets d'eau ont été orientés vers la face arrière d'une boucle continue et, via la boucle continue, vers la nappe fibreuse, au moins en vue de la réticulation de ladite nappe,
d) une seconde boucle continue (9) tendue elle aussi entre au moins deux tambours a été raccordée en sens contraire à la première boucle continue (3), le brin de travail (9') opposé au brin de travail (3') de la première boucle continue (3) circulant dans la même direction que le brin de travail de la première boucle continue (3),
e) les projections longitudinales des deux brins de travail (3', 9') des deux boucles continues (3, 9) sont orientées l'une vers l'autre, de manière à former un cône et de telle sorte que la nappe fibreuse (7) reposant sur le brin de travail (3') de la première boucle continue (3) soit de plus en plus comprimée entre les boucles continues (3, 9) avançant vers l'avant,
f) la première boucle continue (3) est comprimée par deux tambours (11'', 12'') contre un tambour de déviation (2) de la seconde boucle continue (9) afin de mieux enchevêtrer les deux boucles continues (3, 9) et
g) la barre d'injection (14') est dirigée entre ces deux tambours (11", 12") vers la nappe fibreuse (7) comprimée par les deux boucles continues (3,9), afin de réticuler ladite nappe (7).

3. Dispositif selon la revendication 1 ou 2, **caractérisé en ce que** les deux tambours (11, 12 ; 11, 12' ; 11" 12'') sont disposés les uns près des autres, en tenant compte de la place nécessaire pour la barre d'injection (14, 14") et raccordés directement au tambour de déviation (2, 2') de la première ou de la seconde boucle continue (3, 9).

4. Dispositif selon la revendication 1, 2 ou 3, **caractérise en ce que** le tambour de déviation (2, 2', 12'), se présente sous la forme d'un tambour d'aiguilletage.

5. Dispositif selon la revendication 4, **caractérisé en ce que** le tambour de déviation (2, 2', 12') se présente sous la forme d'un tambour perforé et perméable avec un diamètre supérieur à celui des tambours (5, 10 - 12).

6. Dispositif selon la revendication 4 ou 5, **caractérisé en ce que** au moins une barre d'injection (15, 16 ; 15' 16') est raccordé en vue de l'aiguilletage à la zone périphérique descendante du tambour de déviation, ledit tambour étant entouré par la première ou la seconde boucle continue (3, 9).

7. Dispositif selon la revendication 6, **caractérisé en ce que** le tambour de déviation (12', 2') entouré par la seconde boucle continue (9) se présente sous la forme d'un tambour de transfert de la nappe fibreuse.

8. Dispositif selon la revendication 6, **caractérisé en ce que** le second tambour (12') raccordé au tambour de déviation (2) se présente sous la forme d'un tambour de transfert de la nappe fibreuse.

9. Dispositif selon la revendication 7 ou 8, **caractérisé en ce que** le tambour de transfert (12', 2') se présente sous la forme d'un tambour d'aiguilletage, autrement dit d'un tambour perforé perméable de diamètre supérieur à celui des tambours (5, 10), et **en ce que** au moins une barre d'injection (15', 16') est reliée au tambour de transfert entouré par la seconde boucle continue (9), en vue de l'aiguilletage par eau.
